# EUROPÄISCHE PATENTSCHRIFT

(11) **EP 1 435 817 B1**
(45) Veröffentlichungstag und Bekanntmachung des Hinweises auf die Patenterteilung: **09.05.2007**
(21) Anmeldenummer: 02785245.8
(22) Anmeldetag: 18.10.2002
(51) Int. Cl.: A47K 1/00

(54) **WASCHBECKEN MIT EINER BELEUCHTUNGSEINRICHTUNG**
WASH BASIN COMPRISING AN ILLUMINATING DEVICE
CUVETTE DE LAVAGE POURVUE D'UN DISPOSITIF D'ECLAIRAGE

(30) Priorität: 18.10.2001 DE 10151499
(43) Veröffentlichungstag der Anmeldung: 14.07.2004
(73) Patentinhaber: Wella Aktiengesellschaft, 64274 Darmstadt (DE)
(72) Erfinder: HANSEN, Lars, 64342 Seeheim (DE); IRMLER, Ingo, 64347 Griesheim (DE)
(86) Internationale Anmeldenummer: PCT/EP2002/011702
(87) Internationale Veröffentlichungsnummer: WO 2003/034883

(56) Entgegenhaltungen:
- WO-A-01/73227
- DE-U- 20 105 708
- US-A- 4 535 489

## Beschreibung

Die Erfindung betrifft Waschbecken mit einem Abflussrohr zum Spülen oder Waschen von Kopfhaar, wobei eine Beleuchtungseinrichtung mit mehreren Lichtstrahlern vorgesehen ist, um einen Innenraum des Waschbeckens zu beleuchten.

Ein die Gattung des Oberbegriffs des Anspruchs 1 bildendes Waschbecken ist aus der WO 01/73227 A1 bekannt.

Ein weiteres Waschbecken mit einem Abflussrohr mit einer Beleuchtungseinrichtung ist aus der DE 201 05 708 U1 bekannt, bei der mehrere Lichtstrahler in das Waschbecken eingelassen sind, um einen Innenraum des Waschbeckens zu beleuchten. Dadurch soll vermieden werden, dass durch eine übliche Beleuchtung in einem Friseursalon mangelhafte Lichtverhältnisse zu Lichtschatten an einem Hinterkopf führen, wodurch ein fachgerechtes Spülen oder Waschen von Kopfhaar erschwert ist, weil schlecht erkennbar ist, ob alle Spül- oder Waschmittelrückstände aus dem Kopfhaar herausgespült bzw. herausgewaschen sind. Um die Lichtstrahler in das Waschbecken einzulassen, sind entsprechende Bohrungen durch eine Beckenwand erforderlich und müssen manuell wasserdicht befestigt werden, was sehr aufwändig ist. Außerdem ist durch die auseinander stehenden Lichtstrahler keine gleichmäßige Beleuchtung auf den Hinterkopf gegeben.

Der Erfindung liegt die Aufgabe zu Grunde, ein gattungsgleiches Waschbecken mit einem Abflussrohr zu schaffen, dass bei einfacher Montage eine Verbindung der Beleuchtungseinrichtung mit dem Waschbecken ermöglicht.

Gelöst wird diese Aufgabe nach den kennzeichnenden Merkmalen des Anspruchs 1. Weitere Ausbildungen/ Ausgestaltungen der Erfindung nach dem Anspruch 1 gehen aus den Unteransprüchen hervor.

Die Erfindung wird an Hand eines Ausführungsbeispiels näher beschrieben.

Es zeigt:
- Fig. 1: in einer geschnittenen Seitenansicht ein Waschbecken mit einer Beleuchtungseinrichtung, und
- Fig. 2: in einer Draufsicht das Waschbecken nach der Fig. 1.

Fig. 1 zeigt ein Waschbecken 2 zum Spülen oder Waschen von Kopfhaar, wobei eine Beleuchtungseinrichtung 3 mit mehreren Lichtstrahlern 5 vorgesehen ist, um einen Innenraum 14 des Waschbeckens 2 zu beleuchten. Das Waschbecken 2, welches mit einer Armatur 15 und einer Handdusche 16 versehen ist, besteht aus einem lichtdurchlässigen Material 4, wobei die Lichtstrahler 5 der Beleuchtungseinrichtung 3 derart außerhalb des Waschbeckens 2 angeordnet sind, dass zumindest ein Teilbereich 11 einer Außenseite 6 des Waschbeckens 2 mit Licht 12 beaufschlagbar ist. Als Material 4 ist wahlweise Glas 4.1 oder Kunststoff 4.2 vorgesehen, welches zwecks einer großen Lichtstreuung aus opakem Material 4.3 bestehen kann. Es kann aber auch zwecks einer großen Lichtstreuung vorgesehen werden, die Außenseite 6 mit einer Mattierung 8 zu versehen. Eine kostengünstige Herstellung und einfache Montage der Lichtstrahler 5 wird dadurch erreicht; dass die Lichtstrahler 5 als eine Baueinheit 7 zusammengefasst sind, wobei die Lichtstrahler 5 mit entsprechenden Verbindungen miteinander eine korbartige Form als Baueinheit 7 bilden. Die Baueinheit 7 ist mittels eines Verbindungsteils 13 außenseitig mit einem Abflussrohr 17 verbunden. Als mechanischer Schutz der Lichtstrahler 5 und gegebenenfalls auch als Blendschutz ist vorgesehen, dass die Lichtstrahler 5 mit einer äußeren Verkleidung 9 versehen sind.
Als Lichtstrahler 5 können - vorzugsweise weiß strahlende - Leuchtdioden 5.1 oder Niederspannungs-Halogenlampen 5.2 vorgesehen werden. Das Waschbecken 2 kann als ein Rückwärtswaschbecken 10 vorgesehen werden, welches zu einer Rückwärtswaschanlage 1 ausgebildet sein kann.

Es kann vorgesehen werden, die äußere Verkleidung 9 und das Waschbecken 2 zusammen einstückig aus dem lichtdurchlässigen Material 4 herzustellen.

### Bezugszeichenliste:

- 1: Rückwärtswaschanlage
- 2: Waschbecken
- 3: Beleuchtungseinrichtung
- 4: Lichtdurchlässiges Material
- 4.1: Glas
- 4.2: Kunststoff
- 4.3: Opakes Material
- 5: Lichtstrahler
- 5.1: Leuchtdiode
- 5.2: Niederspannungs-Halogenlampe
- 6: Außenseite
- 7: Baueinheit
- 8: Mattierung
- 9: Verkleidung
- 10: Rückwärtswaschbecken
- 11: Teilbereich
- 12: Licht
- 13: Verbindungsteil
- 14: Innenraum
- 15: Armatur
- 16: Handdusche
- 17: Abflussrohr

- X: Abstand

## Patentansprüche

1. Waschbecken (2) mit einem Abflussrohr (17) zum Spülen oder Waschen von Kopfhaar, wobei eine Beleuchtungseinrichtung (3) mit mehreren Lichtstrahlern (5) vorgesehen ist, um einen Innenraum (14) des Waschbeckens (2) zu beleuchten, dass das Waschbecken (2) aus einem lichtdurchlässigen Material (4) besteht, und dass die Lichtstrahler (5) der Beleuchtungseinrichtung (3) derart außerhalb des Waschbeckens (2) angeordnet sind, dass zumindest ein Teilbereich (10) einer Außenseite (6) des Waschbeckens (2) mit Licht (11) beaufschlagbar ist, **dadurch gekennzeichnet, dass** die Lichtstrahler (5) als eine Baueinheit (7) mit einer korbartigen Form zusammengefasst sind, wobei die Baueinheit (7) mittels eines Verbindungsteils (13) mit dem Abflussrohr (17) außenseitig verbunden ist..

2. Waschbecken nach Anspruch 1, **dadurch gekennzeichnet, dass** als Material (4) wahlweise Glas (4.1) oder Kunststoff (4.2) vorgesehen ist.

3. Waschbecken nach Anspruch 1, **dadurch gekennzeichnet, dass** ein opakes Material (4.3) vorgesehen ist.

4. Waschbecken nach Anspruch 1, **dadurch gekennzeichnet, dass** die Außenseite (6) mit einer Mattierung (8) versehen ist.

5. Waschbecken nach Anspruch 1, **dadurch gekennzeichnet, dass** die Lichtstrahler (5) mit einer äußeren Verkleidung (9) versehen sind.

6. Waschbecken nach Anspruch 1, **dadurch gekennzeichnet, dass** die Lichtstrahler (5) eine Leuchtdiode (5.1) oder eine Niederspannungs-Halogenlampe (5.2) aufweisen.

7. Waschbecken nach Anspruch 1, **dadurch gekennzeichnet, dass** das Waschbecken (2) als ein Rückwärtswaschbecken (10) vorgesehen ist.

8. Waschbecken nach Anspruch 7, **dadurch gekennzeichnet, dass** das Rückwärtswaschbecken (10) als eine Rückwärtswaschanlage (1) ausgebildet ist.

9. Waschbecken nach Anspruch 6, **dadurch gekennzeichnet, dass** die äußere Verkleidung (9) und das Waschbecken (2) zusammen einstückig aus dem lichtdurchlässigen Material (4) hergestellt ist.

## Claims

1. Wash basin (2) with an outlet pipe (17) for rinsing or washing hair on the head, in conjunction with which a lighting arrangement (3) is provided with a plurality of light radiators (5) for the purpose of illuminating an interior space (14) of the wash basin (2), in that the wash basin (2) consists of a transparent material (4), and in that the light radiators (5) of the lighting arrangement (3) are arranged outside the wash basin (2) in such a way that at least a partial area (10) of an external side (6) of the wash basin (2) is capable of being subjected to light (11), **characterized in that** the light radiators (5) are included as a constructional unit (7) with a basket-like form, in conjunction with which the constructional unit (7) is connected to the outlet pipe (17) externally by means of a connecting part (13).

2. Wash basin according to Claim 1, **characterized in that** glass (4.1) or plastic (4.2), as preferred, is proposed as a material (4).

3. Wash basin according to Claim 1, **characterized in that** an opaque material (4.3) is proposed.

4. Wash basin according to Claim 1, **characterized in that** the outside (6) is provided with a matt finish (8).

5. Wash basin according to Claim 1, **characterized in that** the light radiators (5) are provided with an external cladding (9).

6. Wash basin according to Claim 1, **characterized in that** the light radiators (5) exhibit a light-emitting diode (5.1) or a low-voltage halogen lamp (5.2).

7. Wash basin according to Claim 1, **characterized in that** the wash basin (2) is provided as a backwash basin (10).

8. Wash basin according to Claim 7, **characterized in that** the backwash basin (10) is configured as a backwash installation (1).

9. Wash basin according to Claim 6, **characterized in that** the external cladding (9) and the wash basin (2) are manufactured together in a single piece from the transparent material (4).

## Revendications

1. Cuvette de lavage (2) qui présente un tube d'évacuation (17) pour le rinçage ou le lavage des cheveux, un dispositif d'éclairage (3) qui présente plusieurs émetteurs de lumière (5) étant prévu pour éclairer l'espace intérieur (14) de la cuvette de lavage (2), la cuvette de lavage (2) étant constituée d'un matériau (4) transparent à la lumière et les émetteurs de lumière (5) du dispositif d'éclairage (3) étant disposés à l'extérieur de la cuvette de lavage (2) de telle sorte qu'au moins une partie (10) du côté extérieur (6) de la cuvette de lavage (2) puisse recevoir de la lumière (11), **caractérisée en ce que** les émetteurs de lumière (5) sont rassemblés en un module (7) en forme de panier, le module (7) étant relié à l'extérieur du tube d'évacuation (17) au moyen d'une pièce de raccordement (13).

2. Cuvette de lavage selon la revendication 1, **caractérisée en ce que** comme matériau (4), on prévoit au choix du verre (4.1) ou de la matière synthétique (4.2).

3. Cuvette de lavage selon la revendication 1, **caractérisée en ce qu'**un matériau opaque (4.3) est prévu.

4. Cuvette de lavage selon la revendication 1, **caractérisée en ce que** le côté extérieur (6) est doté d'une surface mate (8).

5. Cuvette de lavage selon la revendication 1, **caractérisée en ce que** les émetteurs de lumière (5) sont dotés d'un habillage extérieur (9).

6. Cuvette de lavage selon la revendication 1, **caractérisée en ce que** les émetteurs de lumière (5) présentent une diode luminescente (5.1) ou une lampe à halogène (5.2) à basse tension.

7. Cuvette de lavage selon la revendication 1, **caractérisée en ce que** la cuvette de lavage (2) est prévue comme cuvette arrière de lavage (10).

8. Cuvette de lavage selon la revendication 7, **caractérisée en ce que** la cuvette arrière de lavage (10) est configurée comme installation arrière de lavage (1).

9. Cuvette de lavage selon la revendication 6, **caractérisée en ce que** l'habillage extérieur (9) et la cuvette de lavage (2) sont réalisés d'un seul tenant en le matériau (4) transparent à la lumière.
